# EUROPÄISCHE PATENTSCHRIFT

(11) **EP 0 981 487 B1**
(45) Veröffentlichungstag und Bekanntmachung des Hinweises auf die Patenterteilung: **11.07.2001**
(21) Anmeldenummer: 98933555.9
(22) Anmeldetag: 18.05.1998
(51) Int. Cl.: B65H 19/10

(54) **VERFAHREN UND VORRICHTUNG ZUM ERFASSEN EINES TEILES EINER ÄUSSEREN LAGE EINER MATERIALBAHN VON EINER VORRATSROLLE**
METHOD AND DEVICE FOR GRASPING PART OF AN OUTER LAYER OF A STRIP OF MATERIAL ON A SUPPLY ROLL
PROCEDE ET DISPOSITIF POUR SAISIR UNE PARTIE D'UNE COUCHE EXTERIEURE D'UNE BANDE DE MATERIAU D'UN ROULEAU D'ALIMENTATION

(30) Priorität: 16.05.1997 DE 19720492
(43) Veröffentlichungstag der Anmeldung: 01.03.2000
(73) Patentinhaber: Koenig & Bauer Aktiengesellschaft, 97080 Würzburg (DE)
(72) Erfinder: MENZ, Martin, Günter, D-97080 Würzburg (DE); STETTNER, Gerd, Erich, D-01640 Coswig (DE); MEZGER, Franz Konrad, D-97922 Lauda/Königshofen (DE)
(86) Internationale Anmeldenummer: DE9801370
(87) Internationale Veröffentlichungsnummer: WO9852857

(56) Entgegenhaltungen:
- EP-A- 0 475 886
- DE-A- 19 540 689
- DE-C- 4 212 095

## Beschreibung

Die Erfindung betrifft ein Verfahren und eine Vorrichtung entsprechend des Oberbegriffes des Anspruches 1.

Durch die DE 42 12 095 C1 ist ein Verfahren sowie eine Vorrichtung bekannt, mit der auf die äußere Lage der Vorratsrolle eine Saugleiste aufgesetzt wird. Von dieser Saugleiste wird die äußere Lage angehoben und quergetrennt. Der dadurch gebildete Materialbahnanfang wird anschließend angehoben und wegbewegt.

Die DE 195 40 689 C2 zeigt einen Arbeitsschlitten zum Vorbereiten einer Papierbahnspitze für einen fliegenden Papierbahnrollenwechsel.

Der Erfindung liegt die Aufgabe zugrunde, ein Verfahren zum Erfassen einer äußeren Lage einer Materialbahn von einer Vorratsrolle sowie eine Vorrichtung zum Erfassen einer äußeren Lage einer Vorratsrolle zu schaffen.

Die Aufgabe wird erfindungsgemäß durch die Merkmale der Ansprüche 1 und 3 gelöst.

Die mit der Erfindung erzielbaren Vorteile bestehen insbesondere darin, daß keine Saugheber verwendet werden müssen und daß bei der Vorrichtung keine Anpassung an die Breite der Vorratsrolle erforderlich ist. Die Vorrichtung ist an die maximal mögliche Breite einer Vorratsrolle angepaßt, so daß auch jede schmalere Vorratsrolle bearbeitet werden kann. Hinsichtlich der Luftdurchlässigkeit kann grundsätzlich jedes Material, wie z. B. Papier oder Stoff bearbeitet werden. Die Lage eines Anfanges der Materialbahn auf der Vorratsrolle ist ohne Bedeutung für die Weiterbearbeitung.

Mehrere Ausführungsbeispiele der Erfindung sind in der Zeichnung dargestellt und werden im folgenden näher beschrieben.

Es zeigen:
- Fig. 1: eine Seitenansicht einer Vorrichtung in schematischer Darstellung nach einer ersten und zweiten Ausführungsvariante;
- Fig. 2: eine Seitenansicht einer Vorrichtung in schematischer Darstellung nach einer dritten Ausführungsvariante;
- Fig. 3: eine Seitenansicht einer Vorrichtung in schematischer Darstellung nach einer vierten Ausführungsvariante.

Eine Vorrichtung zum Erfassen einer äußeren Lage 1 oder Windung einer Material-Vorratsrolle 2, z. B. Vorratsrolle besteht aus zwei sich berührenden und achsparallel zueinander verlaufenden Greifwalzen oder Einzugswalzen 3; 4 (Einzugsmittel). Sie sind auf den Umfang 31 der Vorratsrolle 2 aufsetzbar.

Die Walzenzapfen der Einzugswalzen 3; 4 sind beidseits jeweils in einem zweiarmigen Hebel 6 drehbar gelagert. Beide Einzugswalzen 3; 4 werden von Motoren 7; 8, z. B. Asynchronmotoren, angetrieben, so daß sich die Einzugswalzen 3; 4 mitläufig drehen. Dadurch entsteht auf einer Vorratsrolle 2 ein Einlaufzwickel 9. Ihm gegenüber liegt der Auslaufzwickel 10.

Es ist auch möglich, die erste Einzugswalze 3 oder 4 ohne eigenen Motorantrieb auszubilden und an die zweite motorangetriebene Einzugswalze 4 oder 3 anzustellen. Dadurch würde die Einzugswalze 3 infolge Friktion angetrieben. Dabei dreht sich die erste Einzugswalze 3 in Abwickelrichtung H und die zweite Einzugswalze 4 mitläufig zur Drehrichtung der ersten Einzugswalze 3 und in Aufwickelrichtung I der Vorratsrolle 2.

Es wäre auch ein Zugmittelantrieb möglich.

Die zweiarmigen Hebel 6 sind um eine Schwenkachse 11 schwenkbar, welche am ersten Ende 13 zwischen zwei parallel zueinander verlaufenden Schwenkarmen 14 angeordnet ist. Zum Verschwenken des zweiarmigen Hebels 6 wird ein Getriebemotor 12 verwendet, welcher am ersten Ende 13 an einem der Schwenkarme 14 verdrehfest angeordnet ist.

Die zweiten Enden 16 der Schwenkarme 14 sind jeweils in einem maschinengestellfesten Lager 17 schwenkbar gelagert. Die Schwenkarme 14 sind mittels eines maschinengestellfesten Getriebemotors 18 verschwenkbar. Dabei bewegen sich die Einzugswalzen 3; 4 auf einer gestrichelt dargestellten Kurvenbahn 19, z. B. Kreisbahn. Die Teile 18; 14; 6; 7; 8 gehören zu einem Schwenkantrieb.

Es ist auch möglich, den zweiarmigen Hebel 6 mittels eines nicht dargestellten, sich gegen das erste Ende 13 des Schwenkarmes 14 gelenkig abstützenden Arbeitszylinders zu verdrehen bzw. die Einzugswalzen 3; 4 an die Vorratsrolle 2 anzudrücken. Darüberhinaus kann der zweiarmige Hebel 6 auch als einarmiger Hebel ausgebildet sein.

Die Einzugswalzen 3; 4 bestehen aus einem Material mit hohem Reibwert, z. B. aus gummielastischem Material mit z. B. einer Härte von 50 Shore A.

Erfindungswesentlich ist, daß zumindestens die Reibzahl µG1 für Gleitreibung des Werkstoffes der Materialbahn 5, z. B. Papier, mit der Oberfläche des Mantels 21 des Einzugsmittels 3;4 größer ist als jeweils die Reibzahl µH2 für Haftreibung und die Reibzahl µG2 für Gleitreibung des Endstückes 38 der äußeren Windung 1 der Vorratsrolle 2 auf seine direkt darunterliegende Windung 40.
Die Einzugsmittel 3; 4, z. B. die Einzugswalzen 3; 4 haben deshalb einen Mantel 21 mit hoher Reibzahl für Gleitreibung µG1 mit der äußeren Lage 1 der Materialbahn 5, z. B. zwischen 1,0 und 1,7 oder größer.

Dies wird z. B. durch die Art der Gummimischung oder des Schliffes (Rauhigkeit) des Mantels 21 erreicht.

Die Reibzahlen für Papier auf Papier sind für Haftreibung µH2 etwa 0,25 und für Gleitreibung µG2 etwa 0,2.

Dabei kann sich der Gummi auf der gesamten Mantelfläche oder am gesamten Umfang 21 der Einzugswalzen 3; 4 oder nur auf einzelnen Abschnitten erstrecken. In Abschnitten heißt, daß der Gummi mit hohem Reibwert z. B. streifenweise am Umfang 21 oder streifenweise in axialer Richtung der Einzugswalzen 3; 4 und abwechselnd mit einem Material mit niedrigem Reibwert angeordnet ist.

Eine weitere Möglichkeit zur Ausbildung der Einzugsmittel 3; 4 besteht darin, daß sich zwei einander berührende, angetriebene endlose Förderbänder verwendet werden, deren Bänder bzw. Oberflächen derselben aus dem vorgenannten gummielastischen Material bestehen.

Eine andere Möglichkeit zur Ausbildung der Einzugsmittel 3; 4 besteht darin, daß die Mäntel 21 der Einzugswalzen 3; 4 radiale Bohrungen aufweisen und die Einzugswalzen 3; 4 mit Saugluft beaufschlagbar sind.

Alternativ zu den Saugluftbeaufschlagbaren Einzugswalzen 3; 4 können auch endlose Förderbänder als Einzugsmittel 3; 4 verwendet werden, welche Löcher aufweisen. Die Förderbänder sind jeweils mit ihren einander zugewandten Trümer jeweils auf einem Saugkasten geführt, welcher Schlitze oder Langlöcher aufweist, so daß zumindest jeweils die Hälfte der im Bereich der Langlöcher befindlichen Löcher luftdurchgangsmäßig mit den Langlöchern korrespondieren.

Schließlich können die als Einzugswalzen oder Förderbänder ausgebildeten Einzugsmittel 3; 4 elektrostatisch aufladbar ausgebildet sein, z. B. aus einer Hochspannungs-Gleichstromquelle. Dabei ist das erste Einzugsmittel 3 mit einem negativen Pol und das zweite Einzugsmittel 4 mit einem positiven Pol verbunden, oder umgekehrt.

Wesentlich bei den vorgenannten pneumatisch oder elektrostatisch beaufschlagten Einzugsmitteln 3; 4 ist, daß die Haltekräfte der Einzugsmittel 3; 4 größer sind als die aus der Haftreibung µH2 oder die aus der Gleitreibung µG2 resultierenden Kräfte der äußeren Lage 1 der Materialbahn 5.

Innerhalb der Kurvenbahn 19 ist eine Bearbeitungsstation 20 angeordnet.

Sie besteht z. B. aus einem höhenverstellbaren Tisch 22. Oberhalb des Tisches 22 ist in achsparalleler Richtung Z zur Vorratsrolle 2 ein Arbeitsschlitten 23 hin- und herverfahrbar angeordnet. Der Arbeitsschlitten 23 ist z. B. auf lagerfesten Traversen bewegbar. Der Arbeitsschlitten 23 bezieht z. B. eine Ruhestellung außerhalb der Breite der Vorratsrolle 2.

Unterhalb einer Endstellung G der Vorratsrolle 2 ist ein Makulaturaufnahmebehälter 24 vorgesehen.

Unterhalb einer Greifstellung F ist eine höhenverstellbare Einrichtung zum Antrieb der Vorratsrolle 2 vorgesehen. Z. B. erfolgt der Antrieb über Spreizkonen oder über nicht dargestellte Tragwalzen. Eine Rotationsachse 29 der Vorratsrolle 2 befindet sich in vertikaler Richtung Y unterhalb des Einlaufzwickels 9 der Einzugswalzen 3; 4.

Die Vorratsrolle 2 ist sowohl in Aufwickelrichtung I als auch in Abwickelrichtung H rotierbar.

In der Nähe des Umfanges 31 der Vorratsrolle 2, ist eine an sich bekannte Querschneideeinrichtung 32 vorgesehen. Sie dient dazu, z. B. die Transportverpackung einer Vorratsrolle 2 aufzutrennen.

In Abwickelrichtung H der Vorratsrolle 2 gesehen ist vor der ersten Einzugswalzen 3 eine an den Umfang 21 der Vorratsrolle 2 anstellbare Andrückwalze 33 angeordnet. Sie hat einen Mantel, der aus einem Material, welcher aus einem sogenannten Anti-Haftmittel, z. B. einem silikonhaltigen oder einen teflonhaltigen Material, besteht. Die Andrückwalze 33, wie in Fig. 1 dargestellt, wird mittels Schwenkarmen 34 geführt, welche maschinengestellfest gelagert und mittels Motor 36 verschwenkbar sind.

Es ist auch möglich, die Andrückwalze 34 auf einer nicht dargestellten Verlängerung des zweiarmigen Hebels 6 anzuordnen.

Ein Verfahren zum Erfassen einer äußeren Lage oder Windung 1 einer Vorratsrolle 2 läuft wie folgt ab:

Die Einzugsmittel,- z. B. Einzugswalzen 3; 4 -, und die Vorratsrolle 2 können relativ aufeinander zu bewegt werden. Dies kann durch einseitige Bewegung der Vorratsrolle 2 oder durch einseitige Bewegung der Einzugswalzen 3; 4 oder durch beidseitige Bewegung der Vorratsrolle 2 sowie der Einzugswalzen 3; 4 erfolgen (Anfangsstellung).

Nachdem sich die Einzugswalzen 3; 4 und äußere Lage oder Windung 1 der Vorratsrolle 2 in Greifstellung F berührt haben, d. h. z. B. auf die äußere Lage 1 aufgesetzt sind, werden Teile 15 der äußeren Lage 1 von den mitläufig rotierenden Einzugswalzen 3; 4 in Einzugsdrehrichtung K erfaßt. Die Vorratsrolle 2 rotiert in Abwickelrichtung H. Dabei wird auf Grund der unterschiedlichen Reibwerte zwischen Materialbahn 1 bzw. 5 und Einzugswalzen 3; 4 sowohl Material aus Richtung des vorläufigen Endes 38 der äußeren Windung 1 als auch Material aus der Gegenrichtung - Teile 15 - in den Einlaufzwickel 9 und Auslaufzwickel 10 gezogen. Durch nicht dargestellte Sensoren wird das Bilden bzw. Vollenden einer im Auslaufzwickel 10 befindlichen Materialbahnschlaufe 37 gemeldet. Die Einzugswalzen 3; 4 kommen zum Stillstand, ggf. wird die Andrückwalze 33 an die Vorratsrolle 2 angedrückt und die Einzugswalzen 3; 4 transportieren die zwischen den Einzugswalzen 3; 4 eingeklemmte Materialbahnschlaufe 37 zu einer Bearbeitungsstation 20.

Hierbei bewegen sich die Einzugsmittel z. B. die Einzugwalzen 3; 4 entlang einer Geraden oder Kurvenbahn. Die Bewegungsbahn kann auf einer Geraden 26; 27 in radialer Richtung Y; T zur Rotationsachse 29 der Vorratsrolle 2 oder auf einer anders gestalteten Kurvenbahn 19 zur äußeren Lage oder Windung 1 der Vorratsrolle 2 erfolgen. Die Kurvenbahn 19 kann kreisförmig, ellipsenförmig usw. ausgebildet sein.

Die Bewegung der Einzugsmittel 3; 4 - mit dem vorläufigen Materialanfang 38 führt am "Arbeitsplatz" der Bearbeitungsstation 20 vorbei. Die Bearbeitungsstation 20 hat z. B. einen Arbeitsschlitten 23 mit den Einrichtungen zum Querschneiden der Materialbahn 5, zum Aufbringen von Klebeetiketten, einer Querleimeinrichtung und dgl. sowie einen Arbeitstisch 22. Es gibt nun folgende Möglichkeiten:
1.) Die Einzugsmittel 3; 4 durchqueren den "Arbeitsplatz" der Bearbeitungsstation 22. Hierbei sind Arbeitsschlitten 23 und Arbeitstisch 22 aus dem Bereich des "Arbeitsplatzes" herausbewegt worden. Dieses kann geschehen durch Längsverfahren entlang der Längsachsen Z der Einzugsmittel 3; 4, oder lotrecht oder senkrecht (Richtung X) zu den Längsachsen der Einzugsmittel 3; 4 (Richtung Z). Nach Passieren des "Arbeitsplatzes" werden sie angehalten. Anschließend bewegen sich Arbeitsschlitten 23 und Arbeitstisch 22 so, daß die Materialbahn 5 auf dem Arbeitstisch 22 aufliegt.
2.) Die Einzugsmittel 3; 4 durchqueren den "Arbeitsplatz" entlang einer Kurvenbahn 19 auf ihren Weg in eine Endstellung G (Arbeitsstellung). Hierbei wird die Materialbahn 5 locker. Durch Weiterdrehen der Einzugsmittel 3; 4 wird die Materialbahn 5 über dem Arbeitstisch 22 straffgezogen. Anschließend bildet der Arbeitsschlitten 23 durch eine Bewegung über dem Arbeitstisch 22 einen "neuen" Materialbahnanfang oder eine neue Materialbahnspitze aus. Dies kann durch Querschneiden der Materialbahn 5, durch Aufbringen von Klebestreifen und Haftetiketten geschehen. Dabei fährt der Arbeitsschlitten 23 z. B. von einer Stellung außerhalb der Breite der Vorratsrolle 2 in axialer Richtung Z der Vorratsrolle Z hin und zurück. Der neu ausgebildete Materialbahnanfang wird durch Drehen der Vorratsrolle 2 in Aufwickelrichtung I auf die Vorratsrolle 2 angelegt und z. B. mittels der Andrückwalze 33 angedrückt. Anfallende Makulatur wird durch Weiterdrehen der Einzugsmittel 3; 4 in den Makulaturaufnahmebehälter 24 geleitet.

Es ist natürlich auch möglich, die Einzugswalzen 3; 4 auf eine Vorratsrolle 39 geringen Durchmessers in eine Greifstellung F zu bringen (Fig. 1), um einen neuen Anfang der äußeren Lage der Vorratsrolle 39 auszubilden.

Nach einer dritten und vierten Ausführungsvariante (Fig. 2) werden Einzugsmittel z. B. die Einzugswalzen 3; 4 mit der eingeklemmten Materialbahn 5 nicht entlang einer Bahn (Gerade, Kurve) bewegt. Neben einer, z. B. der zweiten Einzugswalze 4 ist ein schräg nach unten verlaufender Tisch 22 sowie ein über dem Tisch 22 in achsparalleler Richtung Z verfahrbarer Arbeitsschlitten 23 in einer gemeinsamen Baueinheit 49 angeordnet. Im Auslaufzwickel 10 der Einzugswalze 3; 4 ist eine Papierleiteinrichtung 51 angeordnet, welche eine zwischen den Einzugswalzen 3; 4 eingezogene Papierbahnschlaufe 37 über eine z. B. die zweite Einzugswalze 4 zum Tisch 22 leitet.

Um die Baueinheit 49 mit den Einzugsmitteln, z. B. den Einzugswalzen 3; 4, in Berührung mit der Vorratsrolle 2 zu bringen, ist diese mittels eines Linearantriebes 43 in vertikaler Richtung Y bzw. horizontaler Richtung X hin- und herbewegbar.

Es wäre auch möglich, den Tisch 22 sowie die in radialer Richtung T in einem fixen Abstand zur Vorratsrolle 2 zu belassen und nur die Einzugswalzen 3; 4 mittels des Linearantriebes 43 in vertikaler Richtung Y oder aber auch horizontaler Richtung X zu verstellen.

Darüberhinaus ist es möglich, die gesamte Baueinheit 49 in Uhrzeigerdrehrichtung B z. B. um einen Winkel von ca. 45° zu verdrehen, so daß die Gerade 26 des Linearantriebes 43 in radialer Richtung T - im I. Quadranten des rechtwinkligen Koordinatensystems etwa um 45° von der Y-Achse entfernt - deckungsgleich mit der Geraden 27 verläuft.

Somit würde sich die Baueinheit 49 von ihrer Lage im II. und I. Quadranten in eine Lage im Bereich des I. und IV.

Quadranten des rechtwinkligen Koordinatensystems verlagern. Die Baueinheit 49 wäre dann in radialer Richtung T zur Vorratsrolle 2 hin- und herbewegbar.

Schließlich ist es auch noch möglich, die Baueinheit 49 fest zu installieren und die Papierbahnrolle 2 in vertikaler Y-Richtung zusätzlich hin- und herzubewegen, z. B. mittels einer Hubvorrichtung.

Bei der vierten Ausführungsvariante (Fig. 3) sind zusätzlich zu den oben Beschriebenen eine in den Auslaufzwickel 10 sowie auf die zweite Einzugswalze 4 gerichtete, z. B. pneumatisch in Form einer Düsenleiste wirkende Papierleiteinrichtung 54, eine über der Papierleiteinrichtung 54 angeordnete, z. B. sich der der Vorratsrolle 2 abgewandten Oberfläche der Krümmung der zweiten Einzugswalze 4 angepaßter Arbeitsschlitten 23 in einer gemeinsamen Baueinheit angeordnet. Der Arbeitsschliteen 23 kann auf seiner der Einzugswalze 4 zugewandten Seite auch gerade ausgebildet sein. Der Arbeitsschlitten 23 ist über oder neben der Einzugswalze 3 oder 4 angeordnet. Weiterhin ist Bestandteil der Baueinheit 58 eine sich an die zweite Einzugswalze 4 anschließende und schräg nach unten verlaufende Makulatur-Ableiteinrichtung 57.

Die eine, z. B. zweite Einzugswalze 4 weist in ihrer Mantelfläche eine in achsparalleler Richtung verlaufende Gegenschneidleiste 59 auf, welche zum Schneidemesser des Arbeitsschlittens 23 genau positionierbar ist.

Die Baueinheit 58 ist mittels eines Linearantriebes 43 in vertikaler Richtung y hin- und herbewegbar, d. h. zu einer drehbaren und antreibbaren Vorratsrolle 2 bringbar.

Mittels der in Arbeitsposition befindlichen Einzugswalzen 3; 4 wird die äußere Lage 1 der Vorratsrolle 2 zu einer nicht dargestellten Papierbahnschlaufe eingezogen. Dabei wird die Vorratsrolle 2 in Abwickelrichtung H gedreht. Eine Andrückwalze 33 nach Fig. 1 kann ebenfalls an die Vorratsrolle 2 anstellbar sein. Die äußere Lage 1 der Vorratsrolle 2 wird zwischen den Einzugswalze 3; 4 eingezogen und im Auslaufzwickel 10 mittels der Papierleiteinrichtung 54 auf die Oberfläche der zweiten Einzugswalze 4 geleitet. Der Arbeitsschlitten 23 führt durch seine in achsparalleler Z-Richtung geführte Hin- und Herbewegung die Fertigstellung eines neuen Materialbahnanfanges durch. Dabei dient die gekrümmte Oberfläche der Einzugswalze 4 als Bearbeitungstisch. Nach Fertigstellung des neuen Materialbahnanfanges dreht sich die Vorratsrolle 2 in Aufwickelrichtung I zurück und der neue Anfang wird auf der Vorratsrolle 2 festgelegt.

Die Oberfläche der Einzugswalzen 3; 4 ist mit einem weichen, antihaftbeschichteten Material versehen.

Es besteht auch die Möglichkeit, die Baueinheit 58 in einer festen Position zu belassen und die Vorratsrolle 2 zusätzlich zur Drehbewegung nur einer Hubbewegung in vertikaler Richtung Y zu beaufschlagen.

Die Einzugsmittel 3; 4 stehen miteinander in Wirkverbindung. D. h. die sich gegenüberliegenden Einzugsmittel 3; 4 können einander berühren oder zwischen ihnen kann ein Spalt vorgesehen sein. Der Spalt ist bei so bemessen, daß eine Materialbahn 5 oder 1 bzw. eine Materialbahnschlaufe 37 eingezogen werden kann.

## Patentansprüche

1. Verfahren zum Erfassen eines Teiles (15) einer äußeren Lage (1) oder Windung einer Materialbahn (5) einer Vorratsrolle (2; 39), dadurch gekennzeichnet, daß zwei mitläufig angetriebene Einzugsmittel (3; 4) mit einem Teil (15) der äußeren Lage (1) der Materialbahn (5) in Berührung gebracht werden, daß Teile (15) der äußeren Lage (1) nachfolgend von den Einzugsmitteln (3; 4) erfaßt und von ihnen zwischen sie eingezogen werden, daß die so eingezogene äußere Lage (1) der Materialbahn (5) anschließend von der Vorratsrolle (2; 39) entlang einer vorgegebenen Bewegungsbahn (19; 26; 27) wegbewegt wird.

2. Verfahren nach Anspruch 1, dadurch gekennzeichnet, daß die so zwischen den Einzugsmitteln (3; 4) erfaßte Materialbahn (5) anschließend einer Bearbeitungsstation (20) zugeführt und dort schließlich bearbeitet wird.

3. Vorrichtung zum Erfassen eines Teiles (15) einer äußeren Lage (1) oder Windung einer Materialbahn (5) von einer Vorratsrolle (2; 39), dadurch gekennzeichnet, daß zwei mitläufig angetriebene Einzugsmittel (3; 4) vorgesehen sind, daß die Einzugsmittel (3; 4) mit Teilen (15) der äußeren Lage (1) der Materialbahn (5) der Vorratsrolle (2) oder die Vorratsrolle (2) mit den Einzugsmitteln (3; 4) in Wirkverbindung bringbar angeordnet sind.

4. Vorrichtung nach Anspruch 3, dadurch gekennzeichnet, daß die Einzugsmittel (3; 4) und die Vorratsrolle (2; 39) relativ zueinander bewegbar angeordnet sind.

5. Vorrichtung nach den Ansprüchen 3 bis 4, dadurch gekennzeichnet, daß die Einzugsmittel (3; 4) aus zwei achsparallel miteinander in Wirkverbindung stehenden angetriebenen Einzugswalzen (3; 4) bestehen.

6. Vorrichtung nach den Ansprüchen 3 bis 4, dadurch gekennzeichnet, daß die Einzugsmittel (3; 4) aus je einer Mehrzahl miteinander in Wirkverbindung stehender angetriebener Rollen bestehen.

7. Vorrichtung nach den Ansprüchen 3 bis 4, dadurch gekennzeichnet, daß die Einzugsmittel (3;4 ) aus zwei miteinander in Wirkverbindung stehenden angetriebenen endlosen Förderbändern bestehen.

8. Vorrichtung nach den Ansprüchen 3 bis 7, dadurch gekennzeichnet, daß die Einzugsmittel (3; 4) sich einander berührend angeordnet sind.

9. Vorrichtung nach den Ansprüchen 3 bis 8, dadurch gekennzeichnet, daß zwischen den sich gegenüberliegenden Einzugsmitteln (3; 4) ein Spalt vorgesehen ist.

10. Vorrichtung nach den Ansprüchen 3 bis 9, dadurch gekennzeichnet, daß mindestens die Reibzahlen (µG1) für Gleitreibung jeweils zwischen den Oberflächen eines Mantels (21) der beiden Einzugsmittel (3; 4) und eines Teiles (15) der Materialbahn (5) größer sind als die Reibzahlen für Haftreibung (µH2) und für Gleitreibung (µG2) zwischen einem freien Anfangsstück (38) der äußeren Lage (1) der Materialbahn und der direkt darunter liegenden zweiten Lage (40) oder Windung der Vorratsrolle (2; 39).

11. Vorrichtung nach den Ansprüchen 3 bis 10, dadurch gekennzeichnet, daß die Oberfläche des Mantels (21) der beiden Einzugsmittel (3; 4) aus einem gummielastischen Material besteht.

12. Vorrichtung nach den Ansprüchen 3 bis 11, dadurch gekennzeichnet, daß zur Erhöhung der Haltekräfte der Einzugsmittel (3; 4) Saugwalzen (3; 4) Saugbänder (3; 4), elektrostatisch aufladbare Walzen (3; 4) oder elektrostatisch aufladbare Bänder (3; 4) vorgesehen sind.

13. Vorrichtung nach den Ansprüchen 3 bis 12, dadurch gekennzeichnet, daß im Bereich der Bewegungsbahn (26; 27; 19) eine Bearbeitungsstation (20) vorgesehen ist.

14. Vorrichtung nach Anspruch 13, dadurch gekennzeichnet, daß die Bearbeitungsstation (20) aus einem Tisch (22) und aus einem Arbeitsschlitten (23) besteht.

15. Vorrichtung nach den Ansprüchen 13 bis 14, dadurch gekennzeichnet, daß eine Bearbeitungsstation (20; 22; 23) zum Bilden eines neuen Materialbahnanfanges vorgesehen ist.

16. Vorrichtung nach den Ansprüchen 13 bis 14, dadurch gekennzeichnet, daß die Bearbeitungsstation (20; 22; 23) eine Einrichtung zum Querschneiden der Materialbahn (5) aufweist.

17. Vorrichtung nach den Ansprüchen 13 bis 14, dadurch gekennzeichnet, daß die Bearbeitungsstation (20; 22; 23) eine Einrichtung zum Auftragen eines Klebstoffes oder eines Klebstoffstreifens aufweist.

18. Vorrichtung nach den Ansprüchen 13 bis 14, dadurch gekennzeichnet, daß die Bearbeitungsstation (20; 22; 23) eine Einrichtung zum Aufbringen von Haftetiketten aufweist.

19. Vorrichtung nach den Ansprüchen 13 oder 14, dadurch gekennzeichnet, daß der Arbeitsschlitten (23) zum Arbeitstisch (22) in achsparalleler Richtung (Z) oder zusätzlich noch in Querrichtung (X) zu den Einzugsmitteln (3; 4) bewegbar angeordnet ist.

20. Vorrichtung nach den Ansprüchen 3 bis 19, dadurch gekennzeichnet, daß die Einzugswalze (3 oder 4) in ihrer Mantelfläche (21) eine Gegenschneidleiste (59) aufweist.

21. Vorrichtung nach Anspruch 20, dadurch gekennzeichnet, daß über oder neben der Einzugswalze (3 oder 4) ein Arbeitsschlitten (23) angeordnet ist.

22. Vorrichtung nach den Ansprüchen 20 und 21, dadurch gekennzeichnet, daß eine der Einzugswalzen (3 oder 4) als "Arbeitstisch" dient.

## Claims

1. Method of grasping part (15) of an outer layer (1) or turn of a material web (5) on a supply roll (2; 39), characterized in that two threading means (3; 4) which are driven so as to corotate are brought into contact with part (15) of the outer layer (1) of the material web (5), in that parts (15) of the outer layer (1) are then grasped by the threading means (3; 4) and pulled in between them by them, and in that the outer layer (1) of the material web (5) pulled in in this way is then moved away from the supply roll (2; 39) along a predefined movement path (19; 26; 27).

2. Method according to Claim 1, characterized in that the material web (5) grasped between the threading means (3; 4) in this way is then fed to a processing station (20) and finally processed there.

3. Device for grasping part (15) of an outer layer (1) or turn of a material web (5) on a supply roll (2; 39), characterized in that two threading means (3; 4) are provided which are driven so as to corotate, and in that the threading means (3; 4) are arranged such that the threading means (3; 4) can be brought into operative connection with parts (15) of the outer layer (1) of the material web (5) on the supply roll (2) or the supply roll (2) can be brought into operative connection with the threading means (3; 4).

4. Device according to Claim 3, characterized in that the threading means (3; 4) and the supply roll (2; 39) are arranged such that they can be moved in relation to each other.

5. Device according to Claim 3 to 4, characterized in that the threading means (3; 4) comprise two axially parallel driven threading rolls (3; 4) operatively connected to each other.

6. Device according to Claims 3 to 4, characterized in that the threading means (3; 4) comprise a plurality of rolls each operatively connected to one another.

7. Device according to Claims 3 to 4, characterized in that the threading means (3; 4) comprise two driven endless conveyor belts operatively connected to each other.

8. Device according to Claims 3 to 7, characterized in that the threading means (3; 4) are arranged to touch each other.

9. Device according to Claims 3 to 8, characterized in that a gap is provided between the opposite threading means (3; 4).

10. Device according to Claims 3 to 9, characterized in that at least the frictional values µG1 for sliding friction between the surfaces of a cover (21) of the two threading means (3; 4) and a part (15) of the material web (5) are higher than the frictional values for adhesive friction µH2 and for sliding friction µG2 between a free starting piece (38) of the outer layer (1) of the material web and the second layer (40) or turn located directly underneath on the supply roll (2; 39).

11. Device according to Claims 3 to 10, characterized in that the surface of the cover (21) of the two threading means (3; 4) consists of a resilient material.

12. Device according to Claims 3 to 11, characterized in that in order to increase the holding forces of the threading means (3; 4), suction rolls (3; 4) electrostatically chargeable rolls (3; 4) or electrostatically chargeable belts (3; 4) are provided.

13. Device according to Claims 3 to 12, characterized in that a processing station (20) is provided in the region of the movement path (26; 27; 19).

14. Device according to Claim 13, characterized in that the processing station (20) comprises a table (22) and a working carriage (23).

15. Device according to Claims 13 to 14, characterized in that a processing station (20; 22; 23) for forming a new material web start is provided.

16. Device according to Claims 13 to 14, characterized in that the processing station (20; 22; 23) has a device for cutting the material web (5) across.

17. Device according to Claims 13 to 14, characterized in that the processing station (20; 22; 23) has a device for applying an adhesive or an adhesive strip.

18. Device according to Claims 13 to 14, characterized in that the processing station (20; 22; 23) has a device for applying sticky labels.

19. Device according to Claims 13 or 14, characterized in that the working carriage (23) is arranged such that it can be moved in the direction (Z) axially parallel to the working table (22) or, in addition, in the transverse direction (X) in relation to the threading means (3; 4).

20. Device according to Claims 3 to 19, characterized in that the threading roll (3 or 4) has a backing cutting bar (59) in its outer surface (21).

21. Device according to Claim 20, characterized in that a working carriage (23) is arranged above or beside the threading roll (3 or 4).

22. Device according to Claims 20 and 21, characterized in that one of the threading rolls (3 or 4) serves as a "working table".

## Revendications

1. Procédé pour saisir une partie (15) d'une couche extérieure (1) ou d'un enroulement d'une bande de matériau (5) d'un rouleau d'alimentation (2 ; 39), caractérisé en ce que deux moyens d'introduction (3 ; 4), entraînés à l'unisson, sont mis en contact avec une partie (15) de la couche extérieure (1) de la bande de matériau (5), en ce que des parties (15) de la couche extérieure (1) sont ensuite appréhendées par les moyens d'introduction (3 ; 4) et introduites par ceux-ci entre eux, en ce que la couche extérieure (1) introduite de la bande de matériau (5) est ensuite éloignée du rouleau d'alimentation (2 ; 39), en suivant une trajectoire de déplacement (19 ; 26 ; 27) prédéterminée.

2. Procédé selon la revendication 1, caractérisé en ce que la bande de matériau 5, ainsi saisie entre les moyens d'introduction (3 ; 4), est ensuite amenée à un poste de façonnage (20) et y est soumise à un façonnage final.

3. Dispositif de saisie d'une partie (15) d'une couche extérieure (1) ou d'un enroulement d'une bande de matériau (5) depuis un rouleau d'alimentation (2 ; 39), caractérisé en ce que deux moyens d'introduction (3 ; 4) entraînés à l'unisson sont prévus, en ce que les moyens d'introduction (3 ; 4) sont disposés de façon à pouvoir être placés en liaison fonctionnelle avec des parties (15) de la couche extérieure (1) de la bande de matériau (5) du rouleau d'alimentation (2), ou le rouleau d'alimentation (2) est disposé de façon à pouvoir être placé en liaison fonctionnelle avec les moyens d'introduction (3 ; 4).

4. Dispositif selon la revendication 3, caractérisé en ce que les moyens d'introduction (3 ; 4) et le rouleau d'alimentation (2 ; 39) sont déplaçables l'un par rapport à l'autre.

5. Dispositif selon les revendications 3 à 4, caractérisé en ce que les moyens d'introduction (3 ; 4) sont constitués de deux rouleaux d'introduction (3 ; 4) entraînés à axe parallèle, placés ensemble en liaison fonctionnelle.

6. Dispositif selon les revendications 3 à 4, caractérisé en ce que les moyens d'introduction (3 ; 4) sont chacun constitués d'une pluralité de rouleaux entraînés, placés les uns les autres en liaison fonctionnelle.

7. Dispositif selon les revendications 3 à 4, caractérisé en ce que les moyens d'introduction (3 ; 4) sont constitués de deux bandes transporteuses continues entraînées, mises ensemble en liaison fonctionnelle.

8. Dispositif selon les revendications 3 à 7, caractérisé en ce que les moyens d'introduction (3 ; 4) sont disposés en étant en contact les uns les autres.

9. Dispositif selon les revendications 3 à 8, caractérisé en ce qu'un intervalle est prévu entre les moyens d'introduction (3 ; 4) se faisant face.

10. Dispositif selon les revendications 3 à 9, caractérisé en ce qu'au moins les coefficients de frottement (µG1) pour un frottement accompagné de glissement, chaque fois entre les surfaces d'une enveloppe (21) des deux moyens d'introduction (3, 4) et d'une partie (15) de la bande da matériau (5), sont plus élevés que les coefficients de frottement concernant le frottement avec adhérence (µH2) et pour le frottement accompagné de glissement (µG2) entre une pièce d'amorce (38) libre de la couche extérieure (1) de la bande de matériau et la deuxième couche (40), placée directement au-dessous ou un enroulement du rouleau d'alimentation (2 ; 39).

11. Dispositif selon les revendications 3 à 10, caractérisé en ce que la surface de l'enveloppe (21) des deux moyens d'introduction (3 ; 4) est constituée d'un matériau ayant l'élasticité du caoutchouc.

12. Dispositif selon les revendications 3 à 11, caractérisé en ce que pour augmenter la force de maintien des moyens d'introduction (3 ; 4) sont prévus des rouleaux aspirants (3 ; 4), des bandes aspirantes. (3 ; 4), des rouleaux (3 ; 4) pouvant recevoir une charge électrostatique, ou des bandes (3 ; 4) pouvant recevoir une charge électrostatique.

13. Dispositif selon les revendications 3 à 12, caractérisé en ce qu'un poste de façonnage (20) est prévu dans la zone de la trajectoire de déplacement (26 ; 27 ; 19).

14. Dispositif selon la revendication 13, caractérisé en ce que le poste de façonnage (20) est constitué d'une table (22) et d'un chariot de travail (23).

15. Dispositif selon les revendications 13 à 14, caractérisé en ce qu'un poste de façonnage (20 ; 22 ; 23), pour former la nouvelle amorce de bande de matériau, est prévu.

16. Dispositif selon les revendications 13 à 14, caractérisé en ce que le poste de façonnage (20 ; 22 ; 23) présente un dispositif de découpage transversal de la bande de matériau (5).

17. Dispositif selon les revendications 13 à 14, caractérisé en ce que le poste de façonnage. (20 ; 22 ; 23) présente un dispositif d'application d'un adhésif ou d'une bande d'adhésif.

18. Dispositif selon les revendications 13 à 14, caractérisé en ce que le poste de façonnage (20 ; 22 ; 23) présente un dispositif pour appliquer des étiquettes adhésives.

19. Dispositif selon la revendication 13 ou 14, caractérisé en ce que le chariot de travail (23) est disposé déplaçable par rapport à la table de travail (22), dans une direction (Z) parallèle à l'axe ou, en plus, encore dans une direction transversale (X) par rapport aux moyens d'introduction (3, 4).

20. Dispositif selon les revendications 3 à 19, caractérisé en ce que le rouleau d'introduction (3 ou 4) présente dans sa surface d'enveloppe (21) une contre-lame de coupe (59).

21. Dispositif selon la revendication 20, caractérisé en ce qu'un chariot de travail (23) est disposé au-dessus ou à côté du rouleau d'introduction (3 ou 4).

22. Dispositif selon les revendications 20 et 21, caractérisé en ce que l'un des rouleaux d'introduction (3 ou 4) sert de "table de travail".
